# DEMANDE DE BREVET EUROPEEN

(11) **EP 2 535 886 A1**
(43) Date de publication de la demande: **19.12.2012**
(21) Numéro de dépôt: 12172301.9
(22) Date de dépôt: 15.06.2012
(51) Int. Cl.: G09F 13/04, G09F 13/08, G09F 15/00, G08G 1/14, E01F 9/016, E01F 9/00

(54) **Borne et tête de signalisation pour aire de stationnement**

(30) Priorité: 15.06.2011 FR 1155203
(71) Demandeur: Société Civile SGB Finance, 94170 Le Perreux sur Marne (FR); Partner Line, 78860 St Nom la Breteche (FR)
(72) Inventeur: Latronico, Patrick, 1002 Lausanne (CH); Broguet, Joëlle, 78550 Dannemarie (FR)
(74) Mandataire: Regimbeau

(57) **Abrégé**

Une borne de signalisation pour aire de stationnement est caractérisée en ce qu'elle comprend :
une embase (100) comprenant un cadre rigide (112) et une coque (120)entourant entièrement le cadre et apte à résister à l'environnement extérieur, et
une tête (200) de signalisation fixée au-dessus de l'embase par des moyens de fixation non accessibles sans atteinte à l'intégrité de la coque, la tête regroupant l'ensemble fonctionnel de moyens de signalisation dynamique de places disponibles et de guidage commandés à distance.

## Description

La présente invention a pour objet d'informer et d'orienter un public dans l'espace tout en participant à l'aménagement architectural et paysager d'un site tant en intérieur qu'en extérieur.

Un but de l'invention est sa capacité d'orienter un flux de personnes ou de véhicules en extérieur ; de transmettre des données sans câbles, que ce soit en termes de signalétique, d'informations ou de publicité, d'être à la fois dupliquable, adaptable et évolutif.

De plus l'invention vise réorganiser l'espace et son fonctionnement par la réorientation des flux selon les informations qui lui sont transmises. Elle participe également à l'aménagement et à l'ambiance d'un site, de par ses dimensions, ses formes possibles, ses aspects de texture et de coloris, d'éclairage de sécurité ou d'ambiance. La mise en oeuvre de l'invention permet de résister à toutes les formes d'agressions et de par ses proportions et sa technologie intégrée de transmettre des informations visibles et lisibles en extérieur sur plusieurs faces, et de préférence sur ses 4 faces.
Elle concerne plus particulièrement une borne permettant le repérage dans l'espace et le guidage par une signalisation transmise aux usagers vers des places de stationnement disponibles.

On connaît déjà différentes solutions sur mesure pour afficher dans des aires de stationnement, en général souterraines, le nombre de places de stationnement disponibles.

Toutefois, il n'existe pas à l'heure actuelle de borne permettant à la fois de fournir une telle information et de guider les usagers vers les places disponibles, tout en offrant une universalité de positionnement en différents endroits de l'aire de stationnement, lisible en extérieur.

On propose ainsi selon l'invention une borne de signalisation pour aire de stationnement telle que définie dans la revendication 1.

Certains aspects préférés mais non limitatifs de cette borne sont définis dans les revendications dépendantes 2 à 12.

L'invention propose également une tête de signalisation telle que définie dans la revendication 13.

L'invention propose enfin une aire de stationnement telle que définie dans la revendication 14, avec optionnellement la caractéristique de la revendication 15.

D'autres aspects, buts et avantages de la présente invention apparaîtront mieux à la lecture de la description détaillée suivante de formes de réalisation préférées de celle-ci, donnée à titre d'exemple non limitatif et faite en référence aux dessins annexés. Cette dernière pouvant être adaptées selon le contexte et les usages demandés.

Selon les dessins annexés:
La figure 1 est une vue en élévation et en coupe partielle d'une borne selon l'invention,
La figure 2 est une vue en coupe d'une embase de la borne de la figure 1,
La figure 3 est une vue en perspective d'une platine tête de signalisation de la borne de la figure 2,
La figure 4 est une vue en perspective d'un capot de la tête de signalisation en question,
La figure 5 est une vue de face d'une face avant du capot, et
La figure 6 est une vue en coupe d'un détail de l'assemblage entre l'embase et la tête.

En référence aux dessins, on a représenté une borne de signalisation qui comprend une embase 100 et une tête de signalisation 200.

Afin de présenter la résistance nécessaire aux différentes agressions notamment en environnement urbain, l'embase est constituée par un cadre 110 réalisé en profilés d'acier 112 soudés ensemble pour définir un parallélépipède à base rectangulaire ou carrée, ceint par une coque 120.

Dans sa partie inférieure, le cadre possède des pattes 114 soudées aux profilés inférieurs pour la fixation de la borne typiquement sur un socle en béton (non représenté), par exemple par boulonnage.

Comme le montre la figure 2, la coque est réalisée ici en deux pièces, à savoir une pièce principale 122 en forme générale de U avec trois faces principales 1221, 1222 et 1223 (face dite avant 1222 et faces latérales 1221, 1223) orientées à angles droits les unes par rapport aux autres, et deux rebords 1224, 1225 s'étendant à partir du bord libre de chacune des faces latérales en direction l'un de l'autre.

La coque comporte une deuxième pièce 124, formant une face dite arrière et pincée entre les rebords 1224, 1225 et le cadre 110 lors de l'assemblage, cet assemblage mettant en jeu des vis 126 engagées dans des orifices formés dans les rebords et vissées dans les montants du cadre 110.

En variante, selon les techniques de moulage et de formage disponibles, on peut également réaliser la coque sous forme d'un fourreau d'un seul tenant que l'on enfile sur le cadre, avec fixation par vis ordinaires ou à empreintes de sécurité.

Avantageusement, la coque est réalisée en polycarbonate, avec une épaisseur de 3 à 5 mm. Elle peut également être réalisée en tôle d'acier, par exemple thermolaquée.

Dans le cas du polycarbonate ou autre matière translucide, elle peut être teintée dans la masse, et décorée par exemple par sérigraphie, de préférence du côté intérieur et de façon visible par transparence, afin que le décor soit protégé des agressions physiques, chimiques, etc.

L'embase comprend également une source lumineuse interne ici sous la forme d'un tube néon 117 monté verticalement sur des supports supérieur et inférieur 118 solidaires du cadre 110. Le transformateur 119 du tube néon est avantageusement fixée sur une traverse du cadre 110 s'étendant en diagonale.

La borne comprend en outre un module de signalisation 200 de forme généralement cubique, comprenant une platine technique 210 surmontée d'un capot 220.

En référence tout particulièrement à la figure 3, la platine technique comporte une ossature 211 en forme générale de cadre horizontal doté d'une traverse 211a, réalisée par exemple à l'aide de profilés d'acier creux soudés, sur laquelle est monté à angle droit un panneau fonctionnel 212 possédant un certain nombre de dispositifs et d'ouvertures 2120, 2121 destinés à assurer une signalisation active ou dynamique, par des techniques de détermination de places de stationnement disponibles sur une aire de stationnement, de traitement centralisé de données et de transmission sans fil de données de signalisation vers les bornes.

Ainsi typiquement une borne sera capable d'afficher, sur un affichage lumineux appartenant à un module d'affichage 2120, par exemple le nombre de places de stationnement disponibles dans un secteur donné et une flèche directionnelle indiquant au conducteur d'un véhicule cherchant une place de stationnement dans quelle direction il doit aller pour trouver un tel nombre de places (voir également figure 5).

La platine technique comprend également une première source lumineuse 213 pour éclairer l'ensemble de la tête de signalisation de l'intérieur, et une seconde source lumineuse 214 assurant un rétroéclairage pour une signalisation statique prévue dans la région de l'ouverture 2121.

En référence aux figures 1, 4 et 5, le capot 220 de la tête comprend une ossature 221 réalisée à partir de profilés d'aluminium de section plate et en « L », selon les endroits, soudés entre eux, et un ensemble de panneaux translucides 222, réalisés par exemple en polycarbonate teinté noir, collés intérieurement contre les profilés, comme l'illustrent les figures 2 et 4. On prévoit ainsi quatre panneaux latéraux et un panneau supérieur, l'ensemble étant destiné à venir coiffer étroitement la platine technique 210.

Le panneau 222 correspondant à la face avant de la borne, destiné à être situé au regard du panneau vertical 212 de la platine 210, laisse apparaître par sa translucidité la signalisation statique et dynamique de la borne.

Le capot 220 est fixé sur les côtés de l'ossature 211, par exemple par vissage.

La borne comprend également un élément formant entretoise 300 entre l'embase et la tête, destinée à assurer une séparation visuelle entre les deux et à participer à l'assemblage mécanique de la borne. Cette entretoise est formée d'un cadre réalisé à partir de profilés en acier de section en « U » ou en « H » dont l'ouverture est tournée vers l'extérieur. Ce cadre est fixé par vissage, collage, etc. sur le dessus du cadre 110 ou sur le dessous de l'ossature 211. Ses dimensions extérieures correspondent sensiblement à celles de la coque 120 de l'embase et à celles du capot 220 de la tête d'affichage.

Comme l'illustre la figure 6, la tête de signalisation, sur laquelle est ici préalablement fixée par vissage ou rivetage l'entretoise 300, et assemblée à l'embase 100 par l'intérieur, avant mise en place de la coque 120, à l'aide de pattes 400 par exemple fixées à demeure sur le cadre 110 et fixées par boulonnage sur une face intérieure (ou sur le dessous) de l'ossature 211 de la tête de signalisation.

Les différents éléments électriques et électroniques de la borne sont alimentés à partir d'une arrivée située au sol, et qui de préférence s'étend vers le haut à l'intérieur de l'un des montants du cadre 110, de façon à éviter une ombre inesthétique lorsque l'embase est éclairée de l'intérieur et observée de nuit.

Bien entendu, l'homme du métier saura apporter de nombreuses variantes et modifications à l'invention.

Notamment, les moyens de fixation des différents éléments de la borne vissage, boulonnage, rivetage, collage, etc.) seront choisis par l'homme du métier en fonction de la solidité mécanique et de l'intégrité recherchées, les fixations principales (embase au sol et tête de signalisation sur l'embase) étant toutefois de préférence non facilement accessibles ou manipulables pour éviter les risques d'enlèvement partiel ou total de la borne.

Les matériaux des différents éléments seront également choisis par l'homme du métier en fonction des besoins, un aspect important étant la résistance aux agressions urbaines, climatiques, etc.

Enfin la borne pourra porter toute marque appropriée pouvant être utile sur une aire de stationnement (numéro d'allée 250 sur la tête de signalisation, couleur de l'embase selon la zone, etc.) et ou à caractère promotionnel.

On notera ici que la tête de signalisation 200, en regroupant l'ensemble des éléments de signalisation dynamique, peut être utilisée de façon indépendante de l'embase, par exemple sur un muret ou tout autre support fixe ou rapporté sur l'aire de stationnement.

Enfin la forme et les dimensions de la borne peuvent varier en fonction de l'environnement. Typiquement pour une aire de stationnement, on lui donne une hauteur totale de 160 à 260 cm et une largeur de 30 à 50 cm. Une base carrée permet de disposer de quatre zones d'affichage (embase et/ou tête) de taille appropriée sur chacune des quatre faces, mais d'autres sections sont bien entendu possibles.

L'invention constitue ainsi un système de jalonnement dynamique qui reprend les données de comptage d'une zone donnée. Elles sont traitées sur un afficheur que l'homme du métier saura concevoir en fonction des considérations suivante :
- La qualité de son afficheur et de ses sources lumineuses (Leds ou autres);
- Le type d'affichage numérique, alphanumérique, graphique,..;
- La densité des sources lumineuses ;
- La visibilité et l'adaptation de l'éclairage en fonction de la luminosité ambiante;
- La taille de l'afficheur et son nombre de caractères.
- La capacité à rétro-éclairer les caissons dynamiques ;
- La résistance des afficheurs aux variations de température et à l'environnement ;
- Les données transmissibles à la borne, en local et/ou par le web par un système sans fil.

## Revendications

1. Borne de signalisation pour aire de stationnement, **caractérisée en ce qu'**elle comprend :
une embase (100) comprenant un cadre (112) rigide et une coque (120) entourant entièrement le cadre (112) et apte à résister à l'environnement extérieur, et
une tête (200) de signalisation fixée au-dessus de l'embase (100) par des moyens de fixation non accessibles sans atteinte à l'intégrité de la coque (120), la tête (200) regroupant l'ensemble fonctionnel de moyens de signalisation dynamique de places disponibles et de guidage commandés à distance.

2. Borne selon la revendication 1, comprenant en outre une entretoise (300) assurant la liaison mécanique entre la tête (200) et l'embase (100) et définissant une délimitation visuelle entre la tête (200) et l'embase (100).

3. Borne selon la revendication 2, dans laquelle l'entretoise (300) comprend un cadre d'entretoise réalisé à partir de profilés soudés ouverts sur l'extérieur.

4. Borne selon l'une quelconque des revendications 2 ou 3, dans laquelle la tête (200) est fixée à l'entretoise (300) par l'intérieur de la borne par des pattes (400), les pattes étant en outre fixées au cadre (110).

5. Borne selon l'une quelconque des revendications 1 à 4, dans laquelle la tête de signalisation comprend une platine technique (210) rassemblant l'ensemble fonctionnel et surmontée d'un capot (220).

6. Borne selon la revendication 5, dans laquelle la platine technique (210) comprend une ossature (211), et le capot présente une structure unitaire coiffante fixée à sa base à l'ossature.

7. Borne selon l'une quelconque des revendications 1 à 6, dans laquelle la tête (200) comprend plusieurs faces, dont au moins deux sont adaptées pour transmettre des informations dynamiques visibles et lisibles en extérieur.

8. Borne selon l'une quelconque des revendications 1 à 7, dans laquelle les moyens de signalisation dynamique sont adaptés pour afficher :
- un nombre de places disponibles,
- une flèche directionnelle apte à indiquer plusieurs directions, la flèche directionnelle affichée indiquant la direction dans laquelle se trouvent les places disponibles.

9. Borne selon l'une quelconque des revendications 1 à 8, dans laquelle le cadre (112) est formé par des profilés solidaires définissant un parallélépipède.

10. Borne selon l'une quelconque des revendications 1 à 9, dans laquelle le cadre comprend des pattes (114) solidaires de profilés, les pattes étant adaptées pour fixer la borne sur un socle.

11. Borne selon l'une quelconque des revendications 1 à 10, dans laquelle la coque (120) comprend :
- une première pièce principale (122) comprenant :
o au moins trois faces (1221, 1222, 1223), les au moins trois faces présentant deux bords libres, et
o deux rebords (1224, 1225) s'étendant à partir des deux bords libres,
- une deuxième pièce (124) formant au moins une face de la coque (120) complémentaire des au moins trois faces (1221, 1222, 1223), la deuxième pièce (124) étant pincée entre les deux rebords (1224, 1225) et le cadre (110).

12. Borne selon l'une quelconque des revendications 1 à 10, dans laquelle la coque (120) comprend un fourreau enfilé sur le cadre (110) et fixé au cadre (110).

13. Tête de signalisation pour aire de stationnement, la tête de signalisation (200) comprenant :
- une platine technique (210) rassemblant un ensemble fonctionnel de moyens de signalisation dynamique de places disponibles et de guidage commandés à distance,
- un capot (220) coiffant la platine technique (210) et fixé à celle-ci,
- des moyens de fixation du capot sur la platine, et
- des moyens de fixation de la platine sur un support.

14. Aire de stationnement, **caractérisée en ce qu'**elle comprend un système de signalisation dynamique comprenant :
- une unité centrale, et
- une pluralité de bornes de stationnement selon l'une quelconque des revendications 1 à 12 et/ou de têtes de signalisations selon la revendication 13, en communication sans fil avec l'unité centrale.

15. Aire de stationnement selon la revendication 14, dans lequel le système de signalisation dynamique est un système de jalonnement dynamique qui reprend les données de comptage d'une zone donnée.
